# FASCICULE DE BREVET EUROPEEN

(11) **EP 0 301 926 B1**
(45) Date de publication et mention de la délivrance du brevet: **19.08.1992**
(21) Numéro de dépôt: 88401524.9
(22) Date de dépôt: 17.06.1988
(51) Int. Cl.: B30B 9/30

(54) **Bloc de compactage, en particulier pour ordures ménagères**
Pressanlage, insbesondere für Haushaltsmüll
Compactor system, especially for domestic refuse

(30) Priorité: 28.07.1987 FR 8710960
(43) Date de publication de la demande: 01.02.1989
(73) Titulaire: ASSOCIATION BITERROISE POUR LE RECLASSEMENT ET LA MISE AU TRAVAIL DES HANDICAPES, 34500 Beziers (FR)
(72) Inventeur: Bauchard Hubert, 34500 Beziers (FR)
(74) Mandataire: Chauchard, Robert

(56) Documents cités:
- BE-A- 855 328
- DE-A- 2 239 150
- US-A- 3 762 599
- US-A- 3 885 467

## Description

L'invention porte sur un bloc de compactage, en particulier pour ordures ménagères, constitué d'un récipient alimenté par une goulotte d'amenée, d'une paroi amovible à section légèrement décroissante du fond vers l'ouverture, doublant à l'intérieur la paroi du récipient et d'un piston dont la tige est pourvue de moyens pour le déplacer cycliquement entre une position basse à l'intérieur du récipient et une position haute et pour exercer une pression de compactage en position basse.

Le rejet des ordures ménagères, même dans le cadre des locaux individuels, est grandement facilité lorsqu'elles sont compactées afin de diminuer leur volume, donc leur manutention, et d'éviter leur trop rapide fermentation
Les blocs de compactage disponibles s'utilisent en disposant un sac en matériau souple tel qu'un matériau plastique entre la paroi du récipient et la paroi amovible.

Pendant les opérations de compactage, cette paroi amovible protège le sac et évite sa détérioration soit par les ordures compactées, soit par le piston lui-même. Après compactage, lorsque le récipient a été extrait du bloc, la paroi amovible est retirée et la contre-dépouille qu'elle a créée pour les ordures compactées rend possible l'extraction du sac contenant ces ordures.

Toutefois, ce retrait de la paroi amovible est souvent difficile, par suite de la grande surface interne qu'elle présente en contact avec les ordures compactées. En outre, la paroi est encombrante, malaisée à nettoyer et relativement onéreuse.

L'invention a pour objet de remédier à ces inconvénients et, pour ce faire, le récipient est de section parallélépipédique, la paroi amovible étant constituée d'autant de volets plans que le récipient comporte de faces, tandis que chaque volet amovible comporte une aile d'accrochage formée de deux replis successifs du volet, dont le premier présente une pente dirigée vers l'intérieur du récipient, un organe d'espacement étant disposé dans le repli, contre le volet
Grâce à cette disposition très économique au niveau de la fabrication, chaque volet plan est aisément retiré individuellement du récipient car aucune contrainte ne le plaque contre les ordures compactées. Le nettoyage des volets est facile, et ils sont peu encombrants.

De surcroît, les premiers replis des éléments amovibles créent tous autour du récipient un entonnoir, qui facilite la chute des ordures à l'intérieur du récipient. Par ailleurs, la contre-dépouille nécessaire est obtenue de façon particulièrement simple par l'organe d'espacement qui peut être un simple taquet. Enfin, les replis et les organes d'espacement assurent le maintien des bords du sac repliés sur le récipient.

De préférence, le piston est articulé sur la tige au voisinage de son fond et porte un étrier en U renversé dont les branches reçoivent, à la hauteur du piston, des patins en prise avec des glissières.

Tout en réduisant la hauteur de l'ensemble, on assure de la sorte une meilleure stabilité et un meilleur positionnement du piston par rapport aux volets et au récipient.

Un mode de réalisation de l'invention est maintenant décrit à titre d'exemple non limitatif, en référence au dessin annexé dans lequel :
. La figure 1 est une vue en coupe transversale d'un bloc de compactage conforme à l'invention.
. La figure 2 est une coupe frontale du même bloc;
. La figure 3 est une vue cavalière du récipient représenté en pointillés et des volets;
. La figure 4 est une vue cavalière du piston.

Le bloc de compactage représenté est disposé à l'intérieur d'un châssis 1 pourvu sur sa face avant d'une porte de visite 2 et d'une porte d'accès 3 au récipient 4 alimenté par une goulotte 5 située sur la face arrière. Cette goulotte 5 aboutit de façon classique à une trappe 6 disposée dans un plan de travail 7 qui peut se trouver à l'intérieur d'une cuisine alors que le bloc luimême est soit à l'extérieur soit encastré dans le mur. Le châssis 1 est surmonté d'un boîtier 8 contenant les moyens connus et non représentés pour déplacer cycliquement le piston 9 par l'intermédiaire du vérin 10 de la position basse représentée au dessin jusqu'à une position haute au-delà de la goulotte et pour exercer une pression de compactage en position basse lorsque des ordures ont été introduites par la trappe 6 et la goulotte 5.

Comme on le voit mieux à la figure 3, le récipient 4 est de forme prismatique de préférence parallélipipédique; ses quatre parois verticales sont doublées à l'intérieur par des volets plans 11 pourvus à leur partie supérieure d'un double repli, le premier 12 à pente dirigée vers l'intérieur du récipient, le second 13 convergeant légèrement vers le volet 11.

Dans le double repli et contre le volet 11 est disposé un taquet 14 grâce auquel chacun des volets se suspend obligatoirement à la paroi correspondante du récipient par l'angle légèrement aigu entre les replis 12 et 13 et prend ainsi une position inclinée grâce à quoi l'intérieur du récipient se trouve avoir une allure en contre-dépouille, puisque sa section croît depuis la partie haute du récipient où elle est délimitée par les quatre volets jusqu'à la partie basse du récipient 4 où elle est pratiquement égale à la section du récipient lui-même.

Le piston 9 lui-même est réalisé sous forme d'un corps semblable au corps du récipient 4 creux, dont le fond reçoit un fer en U 16 portant l'axe 17 d'articulation de la tige 18 du vérin 10.

Les deux tôles formant la paroi supérieure du piston sont repliées pour constituer deux montants 19 qui, d'une part, permettent le passage de la tige 18 et, d'autre part, reçoivent un double étrier en U renversé 20 qui enveloppe le piston et dont les quatre branches descendantes 21 se trouvent ainsi à la hauteur même du piston à l'extérieur du récipient 4 et pouvant le coiffer. Ces branches 21 sont réunies par des plaques 22 qui portent des patins 23 en prise avec des glissières 24 formées par des replis des parois latérales du châssis 1.

L'utilisateur, lorsque le récipient 4 a été extrait du châssis 1 par la porte 3 et vidé, place d'abord un sac en matériau plastique 15 dans le récipient de façon à ce que ses bords débordent et se replient vers l'extérieur. Il place ensuite les quatre volets 13 qui se positionnent comme représenté à la figure 3. Le bloc de compactage peut alors être utilisé de façon classique. Lorsque le piston est en position haute les ordures sont déversées par la goulotte 5 et la trappe 6. Le piston est alors amené en position basse par ses moyens de manoeuvre 8 une pression est exercée pour compacter les ordures déversées.

Au cours de ses mouvements, le piston est guidé exclusivement par les patins 23 qui coopèrent avec les glissières 24 à sa hauteur sans influence de la tige 18 qui est articulée sur l'axe 17. Il se déplace donc parallèlement à lui-même sans être influencé par le point de poussée et coopère ainsi au mieux avec l'ensemble fixe constitué par le récipient 4, le sac 15 et les volets 11.

On aura noté que le repli 12 du volet 13 placé sous l'ouverture de la goulotte 5 facilite l'écoulement des ordures, tandis que les mêmes replis 12 des trois autres volets les renvoient vers l'intérieur du récipient. On aura noté également que le sac est protégé par les quatre volets 11 et maintenu en position par les doubles replis 12 et 13 et les taquets 14.

Lorsque le récipient est plein, il est à nouveau extrait par l'utilisateur par la porte 3. L'utilisateur peut alors aisément retirer un à un les volets 11 qui sont libres de se déplacer verticalement sans frottement dans l'espace en biseau qui a été créé entre les ordures et la paroi du récipient.

Lorsque les quatre volets ont été retirés, l'utilisateur peut extraire le sac 15, le fermer et l'évacuer comme à l'ordinaire. Si nécessaire, les volets peuvent être aisément nettoyés, stockés ou changés puisque leur volume et leur prix de revient sont extrêmement faibles.

## Revendications

1. Bloc de compactage, en particulier pour ordures ménagères, constitué d'un récipient (4) alimenté par une goulotte d'amenée (5), d'une paroi amovible a section légèrement décroissante du fond vers l'ouverture, doublant à l'intérieur la paroi du récipient et d'un piston (9) dont la tige (18) est pourvue de moyens (8) pour le déplacer cycliquement entre une position basse à l'intérieur du récipient et une position haute et pour exercer une pression de compactage en position basse, **caractérisé** en ce que le récipient (4) est de forme prismatique parallélépipédique, la paroi amovible étant constituée d'autant de volets plans (11) que le récipient comporte de faces, et en ce que chaque volet amovible (11) comporte une aile d'accrochage formée de deux repli, successifs du volet, dont le premier (12) présente une pente dirigée vers l'intérieur du récipient (4), un organe d'espacement (14) étant disposé dans le repli, contre le volet (11).

2. Bloc de compactage selon la revendication 1, **caractérisé** en ce que le piston (9) est articulé sur la tige (18) au voisinage de son fond et porte un double étrier (20) en U renversé dont les branches (21) extérieures au récipient (4), et pouvant le coiffer, reçoivent, à la hauteur du piston, des patins (23) en prise avec des glissières (24).

## Claims

1. Compactor system, especially for domestic refuse, which comprises a receptacle (4) supplied by an inlet chute (5), a removable wall having a section decreasing slightly from the bottom towards the aperture, lining the interior of the wall of the receptacle and a piston (9) the rod (18) of which is provided with means (8) for displacing it cyclically between a lower position inside the receptacle and an upper position and for exerting a compacting pressure in the lower position, characterised in that the receptacle (4) has a parallelepipedic prismatic shape, the removable wall comprises as many flat flaps (11) as the receptacle comprises faces, and in that each removable flap (11) has a hooking-on flange formed from two successive folds of the flap, the first (12) of which has a slope directed towards the interior of the receptacle (4), a spacing mamber (14) being arranged in the fold, against the flap (11).

2. Compactor system according to Claim 1, characterised in that the piston (9) is hinged to the rod (18) in the vicinity of its bottom and bears a double stirrup (20) in the shape of an inverted "U", of which the limbs (21) external to the receptacle (4), and able to cap it, receive, at the height of the piston, runners (23) in engagement with the slides (24).

## Patentansprüche

1. Pressanlage, insbesondere für Haushaltsmüll, mit einem Behälter (4), der über eine Zulaufrutsche (5) beschickt wird, einer auswechselbaren Wand, die einen sich leicht vom Boden zu der Öffnung hin verringernden Querschnitt aufweist und im Innern die Wand des Behälters verdoppelt, und einem Kolben (9), dessen Schaft (18) mit Mitteln (8) versehen ist, um ihn zyklisch zwischen einer unteren Position im Innern des Behälters und einer oberen Position zu verschieben und um in der unteren Position einen Verdichtungsdruck auszuüben, dadurch **gekennzeichnet,** daß der Behälter (4) die Form eines prismatischen Parallelepipeds aufweist, die auswechselbare Wand mit so vielen ebenen Klappen (11) ausgebildet ist wie der Behälter Seiten aufweist, und jede auswechselbare Klappe (11) einen Mitnahmeflügel aufweist, der aus zwei aufeinanderfolgenden Faltungen der Klappe gebildet ist, von denen die erste (12) eine Neigung darbietet, die gegen das Innere des Behälters (4) ausgerichtet ist, wobei ein Abstandsteil (14) gegen die Klappe (11) in der Faltung angeordnet ist.

2. Pressanlage nach Anspruch 1, dadurch **gekennzeichnet,** daß der Kolben (9) in der Nähe seines Bodens mit dem Schaft (18) gelenkig verbunden ist und einen doppelten U-förmigen Bügel (20) trägt, dessen äußere Schenkel (21) an dem Behälter (4), und für eine mögliche Abdeckung desselben, in der Höhe des Kolbens Gleitschuhe (23) aufnehmen, die mit Gleitschienen (24) in Eingriff sind.
